# EUROPÄISCHE PATENTSCHRIFT

(11) **EP 0 970 457 B1**
(45) Veröffentlichungstag und Bekanntmachung des Hinweises auf die Patenterteilung: **02.05.2002**
(21) Anmeldenummer: 98912386.4
(22) Anmeldetag: 25.02.1998
(51) Int. Cl.: G08B 19/02

(54) **EINRICHTUNG UND VERFAHREN ZUR SCHNEE- UND EISMELDUNG**
DEVICE AND METHOD FOR DETECTING SNOW AND ICE
DISPOSITIF ET PROCEDE DESTINE A LA DETECTION DE NEIGE ET DE GLACE

(30) Priorität: 19.03.1997 DE 19711371
(43) Veröffentlichungstag der Anmeldung: 12.01.2000
(73) Patentinhaber: Tekmar GmbH, D-45257 Essen (DE)
(72) Erfinder: LATARIUS, Hans, D-45257 Essen (DE)
(74) Vertreter: Zenz, Joachim Klaus, Dipl.-Ing.
(86) Internationale Anmeldenummer: EP9801055
(87) Internationale Veröffentlichungsnummer: WO9841958

(56) Entgegenhaltungen:
- CH-A- 560 941
- DE-A- 2 514 489
- DE-C- 4 032 734

## Beschreibung

Die Erfindung betrifft eine Schnee- und Eismeldeeinrichtung mit einem Feuchtefühler, dem ein Heizstromkreis zugeordnet ist, und einer in Abhängigkeit von einer Feuchtefühler-Meßgröße gesteuerten Auswerteschaltung, die bei vorgegebenen Feuchtigkeitswerten ein Schalt- und/oder Steuersignal erzeugen. Ferner betrifft die Erfindung ein Verfahren zum Betrieb der Schnee- und Eismeldeeinrichtung.

Aus der DE 40 32 734 C1 ist eine Schnee- und Eismeldeeinrichtung zur Steuerung eines Heizsystems bekannt. Diese Einrichtung verhindert die Schnee- und Eisbildung auf begrenzten Fahrbahnbereichen, Auffahrtrampen oder Dächern. Feuchte wird über mindestens zwei offenliegende Elektroden dadurch festgestellt, daß ein Widerstand zwischen der Elektrodenanordnung gemessen und bei Unterschreiten eines vorgegebenen Widerstandswertes Feuchte signalisiert wird. Da Wasser im festen Aggregatzustand (in Form von Eis oder Schnee), nicht leitend ist, mußte bei dieser bekannten Feuchtefühleranordnung ein Heizelement in oder an den Feuchteelektroden angeordnet werden, damit eine benachbarte Eis- und Schneeschicht abgeschmolzen und in elektrisch leitendes Wasser umgewandelt wird. Zusätzlich zu dem Feuchtefühler ist ein die Umgebungs- oder Flächentemperatur erfassender Temperatursensor erforderlich. Entwickelt der Feuchtefühler nach Unterschreiten eines "kritischen" Temperaturwertes (nahe 0°C) ein Feuchtesignal, so wird das Schalt- oder Steuersignal erzeugt und das zugehörige Heizsystem eingeschaltet, da Schnee- oder Eisbildung angenommen werden kann. Diese bekannte Einrichtung zeichnet sich durch hohe Genauigkeit aus und hat sich in der Praxis bewährt. Es war jedoch bisher nicht ohne weiteres möglich, die ständigen Umwelteinflüssen ausgesetzten metallischen Feuchteelektroden vor Korrosion. Verschmutzung und/oder Kurzschlüssen von außen zu schützen. Die betriebliche Zuverlässigkeit des bekannten Eis- und Schneemelders hängt daher von periodischen Wartungs- und Reinigungsarbeiten ab. Derartige Arbeiten sind unter Umständen nur von Fachpersonal ausführbar und vor allem dann aufwendig, wenn der Feuchtefühler relativ schlecht zugänglich ist, so beispielsweise in einer Dachrinne. Auch eine dichte Verkapselung der elektrischen Komponenten des bekannten Feuchtefühlers ist nicht leicht zu realisieren, da die metallischen Elektroden offenliegen müssen.

Der Erfindung liegt die Aufgabe zugrunde, eine Schneeund Eismeldeeinrichtung zur Verfügung zu stellen, bei der eine zuverlässige Funktion bei deutlich verringertem Wartungsaufwand und niedrigen Gestehungskosten gewährleistet ist.

Ausgehend von einer Schnee- und Eismeldeeinrichtung der eingangs genannten Art, wird diese Aufgabe erfindungsgemäß dadurch gelöst, daß ein Umgebungstemperaturfühler in einer Steuerschaltung angeordnet ist, welche den Feuchtefühler bei Erfassung einer Temperatur innerhalb eines vorgegebenen Temperaturbereichs aktiviert; daß der Feuchtefühler ein PTC-Heizelement aufweist, dessen Stromaufnahme als Maß für die Feuchtigkeit verwendet wird; und daß die beiden Fühler in gegenseitigen Abstand in einer langgestreckten Fühlerpatrone derart angeordnet sind, daß der Temperaturfühler von dem PCT-Heizelement thermisch entkoppelt ist.

Die Erfindung geht ab von der Verwendung eines Feuchtefühlers mit wartungsintensiven offenliegenden Feuchteelektroden. Zur Feuchtemessung nutzt die Erfindung die temperaturabhängige Stromaufnahme eines PTC-Widerstandes bzw. - Heizelements aus. Dieses PTC-Heizelement ist sehr preiswert in Form einer Pille herstellbar, die in einer gut wärmeleitenden Kapsel, beispielsweise einer Metall- oder Glashülse eingebaut wird. Die Stromaufnahme eines PTC-Heizelements bzw. -Widerstandes ist nicht nur von dessen Umgebungstemperatur, sondern auch von dessen Energieabgabe an die Umgebung abhängig. Bekanntlich ist der Wärmeübergang zwischen Festkörpern und gasförmigen Medien deutlich schlechter als derjenige zwischen Festkörpern und flüssigen Medien. Die Wärmeabführung vom PTC-Heizelement durch Luft (bei einem trockenen Fühler) ist deutlich schlechter als über eine feuchte oder sogar flüssige Umgebungsatmosphäre. Bei dem erfindungsgemäß verwendeten Feuchtefühler mit PTC-Heizelement wurde in einem Umgebungstemperaturfenster zwischen +5°C und -20°C das Diagramm gemäß Figur A aufgenommen. Daten wurden bei einer Betriebsspannung von 12V die folgenden Ströme aufgenommen

| | |
|---|---|
| Fühler trocken, Windstille | 100...120mA |
| Fühler trocken, starker Windanfall | 140...170mA |
| / | |
| Fühler feucht | 190...200mA |
| Fühler sehr naß | 200...250mA. |

Diese relativ deutlichen Unterschiede in der Stromaufnahme des von den Umweltverhältnissen beeinflußten PTC-Fühlers sind problemlos und zuverlässig erfaßbar. Die Auswertung kann eindeutig zwischen trockenem Fühler und feuchtem Fühler unterscheiden. Wegen der vollständigen Verkapselung des neuartigen PTC-Fühlers und der niedrigen Stromaufnahmewerte arbeitet das System praktisch wartungsfrei.

Ein erheblicher Vorteil der Erfindung liegt auch in der besonderen Ausbildung der gesamten Fühlerkombination in einer langgestreckten Fühlerpatrone. Die Fühlerpatrone hat insgesamt kleine Abmessungen und läßt sich problemlos an einer passenden Stelle der auf Schnee- und Eisbildung zu überwachenden Zone einbauen. Der Feuchtefühler ist dabei stets im sogenannten distalen Bereich der langgestreckten Fühlerpatrone angeordnet, während der Umgebungstemperaturfühler vom Feuchtefühler beabstandet und thermisch entkoppelt ist. Die Heizwirkung des PTC-Heizelements beeinflußt die Umgebungstemperatur-Erfassung des Temperaturfühlers nicht; trotzdem lassen sich beide Fühler in der Fühlerpatrone zu einer kompakten Baueinheit vereinigen.

Gerade wegen der kompakten Bauweise der Fühlerpatrone und deren wartungsfreien Betrieb ergeben sich für die neue Eismeldeeinrichtung erweiterte Anwendungsgebiete. Dazu gehören schwer zugängliche Dachrinnen, Dächer, von Eis und Schnee freizuhaltende Antennenanordnungen, insbesondere Parabolspiegel, Außentüren ebenso wie Fahrbahndecken, Auffahrrampen, Hauszugänge o.dgl..

In bevorzugter Weiterbildung der Erfindung ist die Fühlerpatrone als Kunststoffrohr ausgebildet, an dessen einem Ende eine Kabeleinführung und in dessen entgegengesetztem Endbereich das PTC-Heizelement in einer Metall- oder Glashülse angeordnet ist. Das Kunststoffrohr hat am distalen Ende eine Öffnung, an der die gut wärmeleitende Hülse oder Schale des PTC-Heizelements zur Umgebung offenliegt und die Möglichkeit zur Wärmeabfuhr bietet. Der Umgebungstemperaturfühler ist nahe der Kabeleinführung, also entfernt vom PTC-Heizelement im Kunststoffrohr angeordnet.

Mit dem Schalt- und/oder Steuersignal der erfindungsgemäßen Schnee- und Eismeldeeinrichtung wird in der Regel eine zum Abtauen dienende Heizeinrichtung gesteuert. Diese kann beispielsweise in einem Dach eingebaut sein und dafür sorgen, daß das Dach von größeren Schneemassen zuverlässig freigehalten wird. Der Vorteil einer derartigen Dachbeheizung ist neben der Vermeidung gefährlicher Eis- und Schnee-Dachlawinen die Möglichkeit zur dauernden Entlastung der Dachkonstruktion und damit zur leichteren und preiswerteren Dachgestaltung.

Die in Abhängigkeit von der Umgebungstemperatur wirksame Steuerschaltung schließt in bevorzugter Ausführungsform der Erfindung den Meßstromkreis des Feuchtefühlers. Der Feuchtefühler wird daher nur dann strombeaufschlagt, wenn sich die Umgebungstemperatur in einem kritischen Bereich nahe 0°C befindet, wenn also überhaupt die Gefahr von Schnee- und Eisbildung besteht. Nach dem Einschalten des Stroms zum PTC-Heizelement hat letzteres zunächst eine sehr hohe und von der Feuchte weitgehend unabhängige Stromaufnahme. In dieser ersten Phase ist gemäß vorteilhafter Weiterbildung der Erfindung eine von der Steuerschaltung aktivierte Vorlaufzeitsperre wirksam, welche die Auslösung des Schaltund/oder Steuersignals über eine vorgegebene Zeitspanne solange sperrt, bis das PTC-Heizelement einen eingeschwungenen Betriebszustand erreicht hat.

Vorzugsweise sind die Temperaturfenster sowohl des Umgebungstemperaturfühlers als auch des Feuchtefühlers einstellbar.

Das erfindungsgemäße Verfahren zur Schnee- und Eismeldung verwendet die zuvor beschriebene Schnee- und Eismeldeeinrichtung und zeichnet sich erfindungsgemäß durch die kennzeichnenden Merkmale des Patentanspruchs 12 aus.

Andere vorteilhafte Weiterbildungen der Erfindung sind in den Unteransprüchen gekennzeichnet.

Im folgenden wird die Erfindung anhand eines in der Zeichnung dargestellten Ausführungsbeispiels näher erläutert. In der Zeichnung zeigt:
- Fig. 1: ein Blockschaltbild mit den elektrischen Komponenten eines Ausführungsbeispiels der erfindungsgemäßen Schnee- und Eismeldeeinrichtung; und
- Fig. 2: eine schematische Seitenansicht auf ein Ausführungsbeispiel einer Fühlerpatrone für die Schnee- und Eismeldeeinrichtung gemäß Fig. 1.

Das Blockschaltbild gemäß Fig. 1 zeigt ein Ausführungsbeispiel der erfindungsgemäßen Schnee- und Eismeldeeinrichtung 1. Die Einrichtung 1 dient bei dem dargestellten Ausführungsbeispiel zum Aktivieren eines Lastrelais 3. Letzteres schließt bei Aktivierung den Betriebsstromkreis 5 einer Heizeinrichtung, beispielsweise einer Flächenheizung, die zum Abtauen eines Daches oder einer Dachrinne dient. Die Heizeinrichtung wird aus einer Netzstromquelle gespeist, die auch eine Betriebsstromquelle 10 für die Schr.ee- und Eismeldeeinrichtung 1 versorgt. Wie zu sehen ist, ist die von der Betriebsstromquelle 10 erzeugte Betriebsspannung eine Niederspannung von 12Vac bzw. dc.

Wesentlicher Bestandteil der neuen Schnee- und Eismeldeeinrichtung 1 ist eine Fühleranordnung 11 mit einem Umgebungstemperaturfühler 12 und einem als PTC-Heizelement bzw. -Widerstand ausgebildeten Feuchtefühler 13. Die Ausbildung der Fühleranordnung wird im folgenden anhand der Fig. 2 erläutert.

Die Fühleranordnung 11 ist in einer langgestreckten, rohrförmigen Fühlerpatrone 14 eingebaut. Die Fühlerpatrone 14 besteht aus einem schlecht wärmeleitenden Material, vorzugsweise aus Kunststoff. Ein Verbindungskabel 15 ist über eine Kabeleinführung 16 an einem Rohrende in den Innenraum der Fühlerpatrone 14 eingeführt. Der Umgebungstemperaturfühler ist als PTC-Widerstand ausgebildet und an dem der Kabeleinführung 16 benachbarten Endbereich der Fühlerpatrone 14 derart angeordnet, daß er durch deren dünne Wand die Umgebungstemperatur relativ rasch und genau erfassen kann. Der als PTC-Heizelement ausgebildete Feuchtefühler 13 ist an dem der Kabeleinführung 16 entgegengesetzten Ende der langgestreckten Fühlerpatrone 14 angeordnet, und zwar in einem solchen Abstand vom Umgebungstemperaturfühler 12, daß letzterer von der Heizenergie des PTC-Heizelements unbeieinflußt, also thermisch vom Heizelement entkoppelt ist. Das PTC-Heizelement ist feuchtigkeitsdicht in einer Metall- oder Glashülse angeordnet. Letztere liegt durch eine fensterartige Öffnung 17 im Kunststoffrohr 14 nach außen offen. Die vom PTC-Heizelement im aktivierten Zustand des Feuchtefühlers erzeugte Wärme kann daher ohne wesentliche Übergangsverluste durch die das Heizelement aufnehmende Metall- oder Glashülse an die Umgebung abgeführt werden.

Die Umgebungstemperaturmessung durch den Temperaturfühler 12 ist bei der beschriebenen Eis- und Schneemeldeeinrichtung 1 die primäre Meß- und Steuergröße. Nur bei Unterschreiten eines "kritischen" Umgebungstemperaturwertes nahe 0°C besteht überhaupt die Gefahr einer Schnee- und Eisbildung. Es kann aber auch angenommen werden, daß unterhalb einer sehr niedrigen Temperatur, die in dem beschriebenen Ausführungsbeispiel in einem Einstellbereich von -5°C bis -20°C liegt, keine Eisbildung mehr stattfindet. Ein Temperatur-Auswerteeinrichtung 20 ist bei dem beschriebenen Ausführungsbeispiel mit zwei einstellbaren Grenzwertgebern 21 und 22 versehen, von denen der eine zur Einstellung einer oberen Grenztemperatur zwischen -3°C und +5°C und der andere 22 zur Einstellung einer unteren Grenztemperatur zwischen -20°C und -5°C dient. Das Umgebungstemperatursignal wird der Temperatur-Auswerteeinrichtung 20 über eine Leitung 24 zugeführt und mit dem am 21 und 22 eingestellten Temperaturfenster verglichen. Außerhalb des Temperaturfensters bleibt die Temperatur-Auswerteeinrichtung 20 inaktiv. Das den Feuchtefühler bildende PTC-Heizelement 13 bleibt ausgeschaltet, solange die Umgebungstemperatur außerhalb des eincestellten Temperaturfensters ist und kein Schaltsignal am Ausgang 25 der Temperaturauswerteeinrichtung 20 ansteht.

WEnn die Umgebungstemperatur die vom Grenzwertgeber 21 eingestellte obere Grenztemperatur unterschreitet und innerhalb des voreingestellten Temperaturfensters liegt, so entwickelt die Temperatur-Auswerteeinrichtung 20 ein Schaltsignal auf der Leitung 25. Dieses Schaltsignal schließt über einen PTC-Ansteuerungsschalter 26 den Betriebsstromkreis 30 des PTC-Heizelements, das sich sofort aufzuheizen beginnt. Die Stromaufnahme des PTC-Heizelements kann über eine Strom-Auswerteeinrichtung 31 erfaßt und unter Berücksichtigung des Diagramms gemäß Fig. A als Maß für die Feuchte in der Umgebung des Feuchtefühlers 13 nutzbar gemacht werden. Die Stromaufnahme des PTC-Heizelements ist während einer anfänglichen Einschwinkphase kein reproduzierbares Maß für die Feuchtigkeitsumgebung des PTC-Fühlers 13. Zur Vermeidung von Fehlmessungen oder Verfälschungen ist daher bei dem beschriebenen Ausführungsbeispiel gemäß Fig. 1 eine vom Signal auf der Leitung 25 aktivierte Vorlaufzeitsperre 33 vorgesehen, die mit der Strom-Auswerteeinrichtung 31 gekoppelt ist und.letztere über eine vorgegebene Zeit nach der Erzeugung des Signals auf Leitung 25 sperrt. Versuche haben gezeigt, daß das PTC-Heizelement in einem Zeitraum von 3 bis 5 Min., in der Regel spätestens nach 4 Min., seinen eingeschwungenen Betriebszustand erreicht. Die Vorlaufzeitsperre 33 wird daher bei dem beschriebenen Ausführungsbeispiel auf 4 Minuten eingestellt. Danach ist die Stromaufnahme ein zuverlässiges Maß für feuchte oder trockene Umgebungsverhältnisse.

Die Feuchteempfindlichkeit der Strom-Auswerteeinrichtung 31 kann mit Hilfe eines Stellglieds 32 eingestellt werden.

Im eingeschwungenen Zustand des PTC-Heizelements 13 ist dessen Stromaufnahme charakteristisch für eine trockene oder feuchte Umgebung des Feuchtefühlers. Bei Erfassen einer hohen Stromaufnahme (in dem beschriebenen Ausführungsbeispiel > 190mA) entwickelt die Auswerteeinrichtung 31 ein Schaltund/oder Steuersignal auf der Ausgangsleitung 35. Mit diesem Schalt- oder Steuersignal wird das Lastrelais 3 und damit die Flächenheizung 7 aktiviert. Zwischen Ausgang der Strom-Auswerteeinrichtung 31 und Steuereingang 38 des Lastrelais 3 ist eine Halteschaltung 36 angeordnet, mit deren Hilfe der Steuereingang 38 des Lastrelais 3 über eine einstellbare Mindestzeit aktiviert gehalten wird, sobald am Ausgang der Strom-Auswerteeinrichtung 31 ein Schalt- oder Steuersignal ansteht. Im Ergebnis führt selbst ein kurzer Ansteuerimpuls über die Leitung 35 zu einer voreingestellten Ansteuerzeit des Steuereingangs 38 und damit zu einer entsprechenden Heizzeit der Flächenheizung 7. Diese Heizzeit kann über einen geeigneten Heizzeitgeber 37 der Halteschaltung 36 eingegeben werden.

In dem beschriebenen Ausführungsbeispiel sind mit den Temperatur- und Strom-Auswerteeinrichtungen 20 und 31 ebenso wie mit dem Lastrelais 3, der Vorlaufzeitsperre 33 und der Betriebsstromquelle 10 Anzeigemittel in Form von Leuchtdioden verbunden, welche die Aktivierung der zugehörigen Komponenten anzeigen. Die Temperaturanzeige leuchtet auf, wenn die Umgebungstemperatur in dem durch die Grenzwertgeber vorgegebenen Temperaturintervall liegt. Die Feuchteanzeige leuchtet auf, wenn ein Schalt- oder Steuersignal auf der Leitung 35 entwickelt wird. Die Vorlaufzeit-Anzeige leuchtet auf, solange die Vorlaufzeitsperre wirksam ist. Die Netzanzeige bezeichnet den betriebsbereiten Zustand des Gesamtsystems, und die Heizungsanzeige zeigt die Aktivierung des Lastrelais 3 und damit der Flächenheizung 7 an.

Aufgrund der kompakten Bauweise und der relativ unempfindlichen Konfiguration der Fühleranordnung 11 kann die Meßwertaufnahme selbst an schwer zugänglichen Stellen, wie in Dachrinnen oder im Bereich von Hochantennen oder Parabolspiegeln erfolgen. Die Fühleranordnung bedarf praktisch keiner Wartung, da die Fühleranschlüsse und elektrischen Komponenten korrosionsfrei und feuchtigkeitsdicht verkapselt sind. Die Stromaufnahme des Temperaturfühlers ist extrem gering; der PTC-Fühler 13 hat ebenfalls eine niedrige Energieaufnahme und ist nur dann eingeschaltet, wenn die Möglichkeit einer Schnee- und Eisbildung besteht.

## Patentansprüche

1. Schnee- und Eismeldeeinrichtung mit einem Feuchtefühler, dem ein Heizstromkreis zugeordnet ist und einer in Abhängigkeit von einer Feuchtefühler-Meßgröße gesteuerten Auswerteschaltung, die bei vorgegebenen Feuchtigkeitswerten ein Schalt- und/oder Steuersignal erzeugt,
**dadurch gekennzeichnet,**
**daß** ein Umgebungstemperaturfühler in einer Steuerschaltung angeordnet ist, welche den Feuchtefühler bei Erfassung einer Temperatur innerhalb eines vorgegebenen Temperaturbereichs aktiviert;
**daß** der Feuchtefühler ein PTC-Heizelement aufweist, dessen Stromaufnahme als Maß für die Feuchtigkeit verwendet wird; und
**daß** die beiden Fühler in gegenseitigen Abstand in einer langgestreckten Fühlerpatrone derart angeordret sind, daß der Temperaturfühler von dem PTC-Heizelement thermisch entkoppelt ist.

2. Einrichtung nach Anspruch 1, **dadurch gekennzeichnet, daß** die Fühlerpatrone als Kunststoffrohr ausgebildet ist, an dessen einem Ende eine Kabeleinführung und in dessen entgegengesetztem Endbereich das PTC-Heizelement in einer Metalloder Glashülse angeordnet ist.

3. Einrichtung nach Anspruch 2, **dadurch gekennzeichnet, daß** der Temperaturfühler nahe der Kabeleinführung und entfernt von dem PTC-Heizelement im Kunststoffrchr angeordnet ist.

4. Einrichtung nach einem der Ansprüche 1 bis 3, **dadurch gekennzeichnet, daß** die Steuerschaltung einen den Meßstromkreis des Feuchtefühlers schließenden Schalter steuert.

5. Einrichtung nach einem der Ansprüche 1 bis 3, **dadurch gekennzeichnet, daß** dem Meßstromkreis ein Stromaufnehmer mit einem Grenzwertgeber zugeordnet ist, und daß bei einer den Grenzwert übersteigenden Stromaufnahme des PTC-Heizelementes das Schalt- und/oder Steuersignal auslösbar ist.

6. Einrichtung nach Anspruch 5, **dadurch gekennzeichnet, daß** dem Stromaufnehmer ein einstellbarer Zeitgeber nachgeschaltet ist, der das Schalt- und/oder Steuersignal für eine voreingestellte Zeitdauer hält.

7. Einrichtung nach einem der Ansprüche 1 bis 6, **dadurch gekennzeichnet, daß** das Schalt- und/oder Steuersignal über einen vorzugsweise als Lastrelais ausgebildeten Schalter eine zum Abtauen dienende Heiz- und/oder Warneinrichtung steuert.

8. Einrichtung nach Anspruch 6 oder 7, **dadurch gekennzeichnet, daß** die Steuerschaltung zusätzlich eine Vorlaufzeitsperre aktiviert, welche die Auslösung des Schaltund/oder Steuersignals über eine vorgegebene Zeitspanne sperrt, bis das PTC-Heizelement einen eingeschwungenen Betriebszustand erreicht.

9. Einrichtung nach einem der Ansprüche 1 bis 8, **dadurch gekennzeichnet, daß** der Umgebungstemperaturfühler Mittel zur Einstellung einer oberen und/oder unteren Grenztemperatur aufweist und daß der Feuchtefühler bei Unterschreiten einer oberen Grenztemperatur aktivierbar ist.

10. Einrichtung nach einem der Ansprüche 1 bis 9, **dadurch gekennzeichnet, daß** visuelle Anzeigemittel jeweils mit einem Ausgang zumindest der Steuerschaltung und der Auswerteschaltung gekoppelt sind.

11. Einrichtung nach Anspruch 10, **dadurch gekennzeichnet, daß** visuelle Anzeigemittel zusätzlich mit einer Betriebsstromquelle und mit einer Heizungssteuerung gekoppelt sind.

12. Verfahren zur Schnee- und Eismeldung unter Verwendung einer Einrichtung nach einem der Ansprüche 1 bis 11,
**dadurch gekennzeichnet,**
**daß** ein ein PTC-Heizelement enthaltender Feuchtefühler und ein Umgebungstemperaturfühler in gegenseitigem Abstand und thermisch entkoppelt in einer langgestreckten Fühlerpatrone angeordnet werden,
**daß** die Fühlerpatrone in eine überwachte schnee- und eisgefährdete Zone eingetaucht wird, wobei der Umgebungstemperaturfühler die Umgebungstemperatur erfaßt,
**daß** der Heizstromkreis des PTC-Heizelements in Abhängigkeit vom Unterschreiten einer voreingestellten Grenztemperatur aktiviert wird; und
**daß** der Strom im Heizkreis des PTC-Feuchtefühlers abgetastet und bei Überschreiten eines vorgegebenen Grenzstroms ein Schalt- und/oder Steuersignal ausgelöst wird.

13. Verfahren nach Anspruch 12, **dadurch gekennzeichnet, daß** ein Temperaturfenster zwischen +5°C und -20°C eingestellt wird und der Heizstromkreis des Heizelements nur innerhalb dieses Fensters aktiviert wird.

14. Verfahren nach Anspruch 12 oder 13, **dadurch gekennzeichnet, daß** mit dem Schalt- und/oder Steuersignal eine ein Dach, eine oder mehrere Dachrinnen und/oder eine oder mehrere Parabolspiegel beheizende Heizeinrichtung oder ein Warnsignal aktiviert wird.

15. Verfahren nach Anspruch 14, **dadurch gekennzeichnet, daß** eine Mindest-Aktivierungszeit der Flächenheizung voreingestellt wird.

16. Verfahren nach einem der Ansprüche 12 bis 15, **dadurch gekennzeichnet, daß** der das PTC-Heizelement durchfließende Strom gemessen und in Abhängigkeit von einem Stromstärke-Grenzwert bei aktiviertem Feuchtefühler das Schalt- und/oder Steuersignal ausgelöst wird.

17. Verfahren nach einem der Ansprüche 12 bis 16, **dadurch gekennzeichnet, daß** bei Unterschreiten eines oberen Grenztemperaturwerts eine Vorlaufzeitsperre ausgelöst wird, mit der die Ausgabe des Schalt- und/oder Steuersignals über eine vorgegebene Zeit gesperrt wird, bis sich Temperatur bzw. Stromaufnahme des PTC-Heizelements in einem eingeschwungenen Zustand befindet.

18. Verfahren nach einem der Ansprüche 12 bis 17, **dadurch gekennzeichnet, daß** die Betriebszustände des Umgebungstemperaturfühler und/oder des Feuchtefühlers und/oder eine Heizung und/oder einer Vorlaufzeit und das Vorhandensein der Netzspannung sichtbar gemacht werden.

## Claims

1. Device for detecting snow and ice including a humidity sensor, associated with which is a heating current circuit, and an evaluating circuit, which is controlled in dependence on a humidity sensor measured variable and produces a switching and/or control signal at predetermined humidity values, **characterised in that** an ambient temperature sensor is arranged in a control circuit which activates the humidity sensor on detection of a temperature within a predetermined temperature range; that the humidity sensor has a PTC heating element, the current consumption of which is used as a measure of the humidity; and that the two sensors are so arranged mutually spaced in an elongate sensor cartridge that the temperature sensor is thermally decoupled from the PTC heating element.

2. Device as claimed in claim 1, **characterised in that** the sensor cartridge is constructed in the form of a plastic tube, arranged at one end of which there is a cable inlet and in the opposite end region of which the PTC heating element is arranged in a metal or glass sleeve.

3. Device as claimed in claim 2, **characterised in that** the temperature sensor is arranged in the plastic tube close to the cable inlet and remote from the PTC heating element.

4. Device as claimed in one of claims 1 to 3, **characterised in that** the control circuit controls a switch which closes the measuring current circuit of the humidity sensor.

5. Device as claimed in one of claims 1 to 3, **characterised in that** associated with the measuring current circuit there is a current consumer with a threshold value transmitter and that the switching and/or control signal may be triggered at a current consumption of the PTC heating element which exceeds the threshold value.

6. Device as claimed in claim 5, **characterised in that** connected after the current absorber there is an adjustable timer which holds the switching and/or control signal for a predetermined period of time.

7. Device as claimed in one of claims 1 to 6, **characterised in that** the switching and/or control signal controls a heating; device for thawing and/or a warning device by means of a switch, preferably constructed in the form of a load relay.

8. Device as claimed in claim 6 or 7, **characterised in that** the control circuit additionally activates a lead time lock which blocks the triggering of the switching and/or control signal for a predetermined period of time until the PTC heating element reaches steady state operation.

9. Device as claimed in one of claims 1 to 8, **characterised in that** the ambient temperature sensor has means for setting an upper and/or lower threshold temperature and that the humidity sensor may be activated when the temperature falls below an upper threshold.

10. Device as claimed in one of claims 1 to 9, **characterised in that** visual indicating means are coupled to an output of at least the control circuit and the evaluation circuit.

11. Device as claimed in claim 10, **characterised in that** visual indicating means are additionally coupled to an operating current source and to a heating controller.

12. Method of detecting snow and ice using a device as claimed in one of claims 1 to 11, **characterised in that** a humidity sensor including a PTC heating element and an ambient temperature sensor are arranged mutually spaced and thermally decoupled in an elongate sensor cartridge, that the sensor cartridge is immersed in a monitored zone at risk of snow and ice, whereby the ambient temperature sensor detects the ambient temperature, that the heating current circuit of the PTC heating element is activated in dependence on the temperature falling below a preset threshold temperature; and that the current in the heating circuit of the PTC humidity sensor is sensed and a switching and/or control signal is triggered when the current exceeds a predetermined threshold current.

13. Method as claimed in claim12, **characterised in that** a temperature window of between +5°C and -20°C is set and the heating current circuit of the heating element is activated only within this window.

14. Method as claimed in claim 12 or 13, **characterised in that** a heating device, which heats a roof, one or more roof gutters and/or one or more parabolic mirrors, or a warning signal is activated! with the switching and/or control signal.

15. Method as claimed in claim 14, **characterised in that** a minimum activation time of the surface heater is preset.

16. Method as claimed in one of claims 12 to 15, **characterised in that** the current flowing through the PTC heating element is measured and the switching and/or control signal is triggered, when the humidity sensor is activated, in dependence on a current intensity threshold value.

17. Method as claimed in one of claims 12 to 16, **characterised in that** when the temperature falls below an upper threshold temperature value, a lead time lock is triggered with which the output of the switching and/or control signal is blocked for a predetermined time until the temperature or current consumption of the PTC heating element has reached steady state.

18. Method as claimed in one of claims 12 to 17, **characterised in that** the operational states of the ambient temperature sensor and/or the humidity sensor and/or a heater and/or a lead time and the presence of the mains voltage are indicated visually.

## Revendications

1. Dispositif de signalisation de neige et de glace comportant un capteur d'humidité auquel est associé un circuit de chauffage, et un montage d'exploitation qui est commandé en fonction d'une grandeur mesurée par le capteur d'humidité et, pour des valeurs fixées d'humidité, produit un signal de commutation et/ou de commande,
**caractérisé par le fait**
**qu'**un capteur de température ambiante est placé dans un montage de commande qui active le capteur d'humidité en cas de saisie d'une température dans un domaine fixé de températures,
**que** le capteur d'humidité présente un élément chauffant à coefficient de température positif dont l'absorption de courant est utilisée comme mesure de l'humidité, et
**que** les deux capteurs sont placés à distance l'art de l'autre dans une cartouche allongée de façon telle que le capteur de température soit découplé thermiquement de l'élément chauffant à coefficient de température positif.

2. Dispositif selon la revendication 1, **caractérisé par le fait que** la cartouche à capteurs est constituée d'un tube en plastique à une extrémité duquel est placée une entrée de câble et dans la zone d'extrémité opposée duquel l'élément chauffant à coefficient de température positif est placé dans une douille métallique ou en verre.

3. Dispositif selon la revendication 2, **caractérisé par le fait que** le capteur de température est placé dans le tube en plastique près de l'entrée de câble et à distance de l'élément chauffant à coefficient de température positif.

4. Dispositif selon l'une des revendications 1 à 3, **caractérisé par le fait que** le montage de commande commande un interrupteur qui ferme le circuit de mesure du capteur d'humidité.

5. Dispositif selon l'une des revendications 1 à 3, **caractérisé par le fait qu'**au circuit de mesure est associé un récepteur de courant ayant un émetteur de valeur limite, et que dans le cas d'une absorption de courant de l'élément chauffant à coefficient de température positif dépassant la valeur limite, le signal de commutation et/ou de commande peut être déclenché.

6. Dispositif selon la revendication 5, **caractérisé par le fait qu'**en aval du récepteur de courant est monté un générateur de signaux d'horloge réglable qui maintient le signal de commutation et/ou de commande pendant une durée préréglée.

7. Dispositif selon l'une des revendications 1 à 6, **caractérisé par le fait que** le signal de commutation et/ou de commande commande par l'intermédiaire d'un interrupteur constitué de préférence d'un relais de charge un dispositif de chauffage et/ou d'avertissement qui sert au dégel.

8. Dispositif selon l'une des revendications 6 et 7, **caractérisé par le fait que** le montage de commande active en plus un blocage temporisé de mise en route qui bloque le déclenchement du signal de commutation et/ou de commande pendant un laps de temps fixé, jusqu'à ce que l'élément chauffant à coefficient de température positif atteigne un état de fonctionnement transitoire.

9. Dispositif selon l'une des revendications 1 à 8, **caractérisé par le fait que** le capteur de température ambiante présente des moyens de fixation d'une température limite supérieure et/ou inférieure et que le capteur d'humidité peut être activé en cas de dépassement d'une température limite supérieure.

10. Dispositif selon l'une des revendications 1 à 9, **caractérisé par le fait que** des moyens visuels d'indication sont couplés chacun à une sortie au moins du montage de commande et du montage d'exploitation.

11. Dispositif selon la revendication 10, **caractérisé par le fait que** des moyens visuels d'indication sont couplés en plus à une source de courant de fonctionnement et à une commande de chauffage.

12. Procédé de signalisation de neige et de glace au moyen d'un dispositif selon l'une des revendications 1 à 11,
**caractérisé par le fait**
**qu'**un capteur d'humidité contenant un élément chauffant à coefficient de température positif et un capteur de température ambiante sont placés à distance l'un de l'autre et découplés thermiquement dans une cartouche allongée,
**que** la cartouche à capteurs est plongée dans une zone surveillée menacée par la neige et la glace, le capteur de température ambiante saisissant la température ambiante,
**que** le circuit de chauffage de l'élément chauffant à coefficient de température positif est activé en fonction du dépassement d'une température limite préréglée, et
**que** le courant dans le circuit de chauffage du capteur d'humidité à coefficient de température positif est lu, et en cas de dépassement d'un courant limite fixé, un signal de commutation et/ou de commande est déclenché.

13. Procédé selon la revendication 12, **caractérisé par le fait qu'**une fenêtre de température est fixée entre + 5 °C et -20 °C et le circuit de chauffage de l'élément chauffant n'est activé que dans cette fenêtre.

14. Procédé selon l'une des revendications 12 et 13, **caractérisé par le fait qu'**avec le signal de commutation et/ou de commande est activé un dispositif de chauffage chauffant un toit, une ou plusieurs gouttières et/ou un ou plusieurs miroirs paraboliques.

15. Procédé selon la revendication 14, **caractérisé par le fait qu'**un temps d'activation minimal du chauffage de surface est préréglé.

16. Procédé selon l'une des revendications 12 à 15, **caractérisé par le fait que** le courant qui passe dans l'élément chauffant à coefficient de température positif est mesuré et le signal de commutation et/ou de commande est déclenché en fonction d'une valeur limite d'intensité avec le capteur d'humidité activé.

17. Procédé selon l'une des revendications 12 à 16, **caractérisé par le fait qu'**en cas de dépassement d'une valeur limite supérieure de température est déclenché un blocage temporisé de mise en route avec lequel l'émission du signal de commutation et/ou de commande est bloquée pendant un temps fixé, jusqu'à ce que la température ou l'absorption de courant de l'élément chauffant à coefficient de température positif se trouve dans un état transitoire.

18. Procédé selon l'une des revendications 12 à 17, **caractérisé par le fait que** les états de fonctionnement du capteur de température ambiante et/ou du capteur d'humidité et/ou d'un chauffage et/ou d'un temps de mise en route et la présence de la tension du réseau sont visualisés.
